# FASCICULE DE BREVET EUROPEEN

(11) **EP 0 670 390 B1**
(45) Date de publication et mention de la délivrance du brevet: **04.08.1999**
(21) Numéro de dépôt: 93440102.7
(22) Date de dépôt: 30.12.1993
(51) Int. Cl.: E02D 29/14

(54) **Dispositif de verrouillage d'une trappe d'acces aux galeries et ouvrages souterrains du genie civil**
Vorrichtung zum Verriegeln einer Zugangsklapptür eines Stollens oder eines unterirdischen Bauwerks
Locking device for an access trapdoor to galleries or underground works

(43) Date de publication de la demande: 06.09.1995
(73) Titulaire: BARAT S.A., F-41100 Saint Aignan sur Cher (FR)
(72) Inventeur: Auduc, Henri, F-03270 Busset (FR)
(74) Mandataire: Armengaud Ainé, Alain

(56) Documents cités:
- FR-A- 2 599 066
- GB-A- 2 230 036
- US-A- 4 294 049

## Description

La présente invention a pour objet un dispositif de verrouillage d'une trappe d'accès aux galeries et ouvrages souterrains du génie civil, notamment ceux des réseaux téléphoniques, que ladite trappe soit constituée d'un ou de plusieurs vantaux.

Actuellement les ouvrages du génie civil sont fermés par une trappe constituée d'un ou plusieurs vantaux provenant de fonderie, ou réalisés en mécano-soudé ou en béton, de forme rectangulaire ou triangulaire, reposant par leurs bords sur le fond de feuillure d'un cadre dormant, auquel ils sont parfois solidarisés par vissage au moyen de boulons accessibles depuis l'extérieur.

L'inconvénient de ces dispositifs est que n'importe qui peut avoir accès auxdits ouvrages, même ceux fermés par boulonnage, puisqu'il suffit d'être en possession des outils adéquats.

De plus les trappes boulonnées présentent l'inconvénient que les boulons sont susceptibles de rouiller et de gripper, rendant difficiles leur ouverture et leur fermeture.

Il existe bien des dispositifs de trappes munis d'une serrure qui sont destinés à équiper les ouvrages récents, mais il n'est pas possible, d'un point de vue économique de les substituer aux dispositifs existants, étant donné le nombre important de ceux-ci.

Il existe également des dispositifs de verrouillage de trappe adaptable sur les trappes existantes, mais ceux-ci ne concernent que les trappes constituées d'un seul vantail monté pivotant sur le cadre dormant.

On connaît, par le document FR-A-2 599 066, un dispositif de verrouillage d'une trappe d'accès aux galeries et ouvrages souterrains de génie civil, constitué d'au moins un vantail. Chacun des vantaux est muni de verrous qui sont actionnés en même temps par une tringle qui coopère avec le système de fermeture centrale positionné sur l'un des tampons d'extrémité.

A cet effet, le dispositif de verrouillage d'une trappe d'accès aux galeries et ouvrages souterrains du génie civil constituée d'au moins un vantail, se caractérise en ce que d'une part un vantail dit de service, est équipé d'une serrure manoeuvrable depuis l'extérieur au moyen d'une clé, et que d'autre part ledit vantail de service et le ou les autres vantaux, dits vantaux esclaves, comportent des moyens qui, en association avec les autres vantaux esclaves ou avec le cadre dormant de l'ouvrage, permettent la solidarisation desdits vantaux esclaves entre eux ou au dormant, de manière que la dépose desdits vantaux esclaves ne puisse être réalisée, d'une part qu'après déverrouillage et dépose dudit vantail de service, et d'autre part qu'après glissement relatif d'au moins un vantail esclave par rapport au cadre dormant, de manière à ce que lesdits moyens se désolidarisent des points d'ancrage prévus sur le cadre dormant.

Selon un premier mode de réalisation, particulièrement réservé aux ouvrages nécessitant le remplacement du cadre dormant pour raison de détérioration ou d'oxydation, le cadre dormant comporte dans ses bords longitudinaux des engravures ou des butées horizontales destinées à recevoir des doigts de verrouillage disposés latéralement sur chacun des vantaux, soudés à leur face inférieure.

La pose d'un vantail est réalisée par glissement horizontal dudit vantail sur le fond de feuillure du dormant jusqu'à ce que ses doigts de verrouillage empruntent des plans inclinés menant aux engravures, ou bien qu'ils s'encastrent sous les butées horizontales, selon l'architecture du dormant.

Lorsque les doigts de verrouillage sont insérés dans les engravures ou sous les butées horizontales, le vantail ne peut plus être soulevé, et la mise en place du vantail de service et son verrouillage au moyen de la serrure qu'il comporte interdit l'ouverture de la trappe.

Selon un deuxième mode de réalisation, adapté aux cas où le cadre dormant existant est conservé, les vantaux esclaves sont munis à leur face inférieure, le long d'un bord, d'une part de deux verrous à ressort de type connu, dont les pênes peuvent être introduits dans des gâches pratiquées sous le cadre du dormant, et d'autre part d'un plat de battue le débordant vers l'extérieur, le bord qui lui est opposé comportant au moins deux doigts d'ancrage disposés à sa face inférieure, perpendiculairement audit bord. Les doigts d'ancrage d'un vantail, esclave ou de service, sont bloqués sous les plats de battue des vantaux esclaves voisins, ceux du vantail extrême prenant place dans des gâches pratiquées sous le cadre du dormant.

Selon un troisième mode de réalisation, quand les vantaux d'une trappe sont réalisés en deux parties de forme approximativement triangulaire, à chacune des deux parties d'un vantail sont soudés, à sa face inférieure, au moins deux doigts d'ancrage, l'un sous le bord destiné à être posé sur le cadre dormant en vue d'être inséré sous une butée horizontale soudée sur ledit dormant, l'autre sous le bord en diagonale de ladite partie et destiné à prendre place sous le bord correspondant de la deuxième partie.

Avantageusement les deux parties d'un vantail esclave sont semblables, donc interchangeables, comme le sont deux vantaux esclaves.

Le vantail de service comporte une partie semblable à celles des vantaux esclaves, et une autre munie d'une serrure commandant, outre la sortie d'un pêne, la sortie, du côté adjacent à celui comportant ledit pêne, d'un doigt de verrouillage entrant dans une gâche pratiquée dans le dormant.

Les avantages et les caractéristiques de la présente invention ressortiront plus clairement de la description qui suit et qui se rapporte au dessin annexé, lequel en représente plusieurs modes de réalisation non limitatifs.

Dans le dessin annexé :
- la figure 1 représente une vue partielle, en perspective et en éclaté, d'un premier mode de réalisation du dispositif de verrouillage d'une trappe selon l'invention dont les vantaux sont supposés être transparents.
- la figure 1a représente une vue partielle en perspective d'une variante de ce premier mode de réalisation.
- la figure 2 représente une vue en perspective et en éclaté d'un deuxième mode de réalisation du dispositif selon l'invention dans lequel les vantaux sont également supposés être transparents.
- la figure 3 représente une vue en coupe d'un détail de la figure 2.
- la figure 4 représente une vue de dessous d'un détail de la figure 2.
- la figure 5 représente une vue partielle en plan et en éclaté d'un troisième mode de réalisation du dispositif selon l'invention.

Si on se réfère à la figure 1 on peut voir qu'un dispositif de verrouillage d'une trappe selon l'invention comprend un cadre dormant 1 dans le fond 10 de feuillure duquel sont pratiqués des plans inclinés 11 menant à des engravures 12.

Le cadre dormant 1 est destiné à recevoir deux vantaux esclaves 2 et un vantail de service 3. Les vantaux esclaves 2 comportent chacun à leur face inférieure deux doigts de verrouillage 20 disposés à proximité de leurs bords en contact avec le dormant et sensiblement en diagonale l'un par rapport à l'autre.

Le vantail de service 3 comporte sur son bord extérieur, disposée à sa face inférieure, une serrure 30 de type connu, et le long de son bord opposé deux doigts d'ancrage 31.

La fermeture de l'ouvrage est réalisée dans un premier temps par glissement du vantail esclave 2 d'extrémité sur le fond 10 de feuillure du cadre dormant 1 jusqu'à ce que les doigts de verrouillage 20 empruntent les plans inclinés 11 et s'insèrent dans les engravures 12. Le vantail esclave 2 suivant et le vantail de service 3 sont positionnés sur le cadre du dormant 1 de la même manière, puis la serrure 30 est verrouillée.

En référence à la figure 1a on peut voir que les engravures 12 peuvent être remplacées par des butées horizontales 15, dont une seule est visible, soudées au dormant 1, ce mode de réalisation étant préconisé notamment quand l'ouvrage existant est préfabriqué et qu'il n'est pas possible de réaliser des engravures dans le dormant.

Si on se réfère maintenant aux figures 2, 3 et 4 on peut voir que dans un deuxième mode de réalisation chaque vantail esclave 2 comporte d'une part des verrous à ressort 21, de type connu, disposés à proximité de son bord le plus proche du vantail de service 3, dont les pênes 22 peuvent être engagés dans des gâches 13 pratiquées sous le cadre du dormant 1, d'autre part des doigts d'ancrage 23 disposés sous son bord opposé, et d'autre part encore sous son bord comportant les verrous 21, un plat de battue 24, soudé à l'extrémité dudit bord et débordant de celui-ci vers l'extérieur.

Le vantail de service 3 comporte des doigts d'ancrage 32 sous le bord opposé à celui comportant une serrure 30.

La fermeture de l'ouvrage est réalisée dans un premier temps par glissement du vantail esclave 2 d'extrémité sur le fond de feuillure 10 du dormant 1, jusqu'à ce que les doigts d'ancrage 23 s'engagent dans des gâches 14 ménagées sous le dormant 1, puis les pênes 22 des verrous 21 sont engagés dans les gâches 13. Le vantail esclave 2 suivant est ensuite placé sur le cadre du dormant 1 et par glissement les doigts d'ancrage 23 sont engagés sous le plat de battue 24 du vantail esclave 2 d'extrémité, puis les verrous 21 sont manoeuvrés et le vantail de service 3 est mis en place, bloquant l'ensemble.

Si on se réfère maintenant à la figure 5 on peut voir un vantail de service 3 et un vantail esclave 2 constitués du rassemblement de deux demi-dalles, respectivement 33, 34 et 25, 26, de forme sensiblement triangulaire.

La demi-dalle 33 du vantail de service 3 comporte une serrure 30 qui, outre la manoeuvre d'un pêne 35, permet la manoeuvre d'un doigt de verrouillage 36 positionné perpendiculairement au pêne 35, sur un bord adjacent à celui comportant ledit pêne 35.

Les demi-dalles 25, 26 et 34 comportent chacune sous leur bord diagonal un doigt d'ancrage, respectivement 27, 28 et 37 se plaçant sous la demi-dalle adjacente, respectivement 26, 25 et 33, en vue d'empêcher son soulèvement.

Les demi-dalles 34, 25 et 26, qui sont identiques, sont solidarisées au dormant, non représenté, par des doigts de verrouillage 38 qui s'insèrent chacun sous une butée horizontale 15 telle que représentée à la figure 1a.

Il est à noter que, quel que soit le mode de réalisation, les vantaux esclaves sont interchangeables, ce qui facilite leur remplacement en cas de détérioration, et facilite en outre la fermeture de l'accès à l'ouvrage.

## Revendications

1. Dispositif de verrouillage d'une trappe d'accès aux galeries et ouvrages souterrains du génie civil constituée d'au moins un vantail, caractérisé en ce que d'une part un vantail (3) dit de service, est équipé d'une serrure (30) manoeuvrable depuis l'extérieur au moyen d'une clé, et que d'autre part ledit vantail de service (3) et le ou les autres vantaux (2), dits vantaux esclaves, comportent des moyens (20, 31, 21, 23, 32, 27, 28, 37, 38) qui, en association avec les autres vantaux esclaves ou avec le cadre dormant (1) de l'ouvrage, permettent la solidarisation desdits vantaux esclaves (2) entre eux ou au dormant, de manière que la dépose desdits vantaux esclaves (2) ne puisse être réalisée, d'une part qu'après déverrouillage et dépose dudit vantail de service (3), et d'autre part qu'après glissement relatif d'au moins un vantail esclave par rapport au cadre dormant (1), de manière à ce que lesdits moyens (20, 31, 21, 23, 32, 27, 28, 37, 38) se désolidarisent des points d'ancrage (11, 12, 13, 14, 15) prévus sur le cadre dormant (1).

2. Dispositif selon la revendication 1 caractérisé en ce que le cadre dormant (1) comporte dans le fond de feuillure (10) de ses bords longitudinaux des engravures (12) situées dans le prolongement de plans inclinés (11), et les vantaux de service (3) et esclaves (2) comportent chacun à leur face inférieure, positionnés sensiblement en diagonale l'un par rapport à l'autre, deux doigts d'ancrage (20, 31) destinés à être introduits dans lesdites engravures (12) par glissement desdits vantaux (2,3) sur les fonds de feuillure (10).

3. Dispositif selon la revendication 1 caractérisé en ce que des butées horizontales (15) sont soudées au cadre dormant (1) et les vantaux de service (3) et esclaves (2) comportent chacun à leur face inférieure, positionnés sensiblement en diagonale l'un par rapport à l'autre, deux doigts d'ancrage (20, 31) destinés à venir se positionner sous lesdites butées horizontales (15).

4. Dispositif selon la revendication 1 caractérisé en ce que les vantaux de service (2) comportent chacun d'une part sous un bord, parallèle audit bord et à sa face inférieure, deux verrous à ressort (21) dont les pênes (22) peuvent être introduits dans des gâches (13) pratiquées sous le cadre dormant (1) et d'autre part, sous l'autre bord, parallèle au premier, à sa face inférieure et perpendiculairement audit bord, des doigts d'ancrage (23) aptes à être soit, pour le vantail esclave (2) d'extrémité, introduits dans des gâches (14) pratiquées sous le cadre dormant (1), soit, pour les autres vantaux esclaves (2) et de service (3), engagés sous le vantail esclave (2) adjacent, sous un plat de battue (24) disposé sous son bord comprenant les verrous à ressort (21).

5. Dispositif selon la revendication 1 caractérisé en ce que les vantaux de service (3) et esclaves (2) qui sont constitués du rassemblement de deux demi-dalles (33, 34, 25, 26) de forme sensiblement triangulaire, comportent sous chacune desdites demi-dalles (25, 26) des vantaux esclaves (2) et l'une (34) des demi-dalles (33,34) du vantail de service, d'une part sous leur bord diagonal un doigt d'ancrage (27, 28, 37) destiné à être engagé sous la demi-dalle adjacente (26, 25, 33), permettant de reconstituer le vantail de service (3) ou esclave (2), et d'autre part, sous le bord latéral destiné à reposer sur le cadre dormant (1), un doigt de verrouillage (38) qui est engagé par glissement sous des butées horizontales soudées audit cadre dormant (1), la demi-dalle (33) d'extrémité du vantail de service comportant une serrure (30) manoeuvrant, outre un pêne (35), un doigt de verrouillage (36) d'axe perpendiculaire à celui dudit pêne (35).

## Patentansprüche

1. Vorrichtung zum Verriegeln einer aus mindestens einem Flügel bestehenden Zugangsklapptür von Stollen und unterirdischen Bauwerken, **dadurch gekennzeichnet, daß** einerseits ein als Bedienungsflügel bezeichneter Flügel (3) mit einem Schloß (30) ausgestattet ist, das mittels eines Schlüssels von außen zu betätigen ist, **und daß** andererseits der Bedienungsflügel (3) und der oder die anderen als abhängige bezeichneten Flügel (2) Mittel (20, 31, 21, 23, 32, 27, 28, 37, 38) enthalten, die im Zusammenwirken mit den anderen abhängigen Flügeln oder mit der Zarge (1) des Bauwerks die Verbindung dieser abhängigen Flügel (2) untereinander oder mit der Zarge derart ermöglichen, daß das Aufsetzen der abhängigen Flügel (2) einerseits nur nach Entriegelung und Aufsetzen des Bedienungsflügels (3) erfolgen kann und andererseits nur, nachdem mindestens ein abhängiger Flügel in bezug auf die Zarge (1) relativ derart geglitten ist, daß sich die Mittel (20, 31, 21, 23, 32, 27, 28, 37, 38) von den an der Zarge (1) vorgesehenen Befestigungspunkten (11, 12, 13, 15, 15) lösen.

2. Vorrichtung nach Anspruch 1, **dadurch gekennzeichnet, daß** die Zarge (1) im Falzboden (10) ihrer Längsränder Aussparungen (12) enthält, die sich in der Verlängerung geneigter Flächen (11) befinden, und der Bedienungsflügel (3) und der/die abhängige/n Flügel (2) jeweils an ihrer Unterseite zwei Befestigungsstifte (20, 31) enthalten, die zueinander im wesentlichen diagonal angeordnet und vorgesehen sind, durch Gleiten der Flügel (2, 3) auf den Falzböden (10) in die Aussparungen (12) hineingesteckt zu werden.

3. Vorrichtung nach Anspruch 1, **dadurch gekennzeichnet, daß** an der Zarge (1) horizontale Anschläge (15) angeschweißt sind und der Bedienungsflügel (3) und die abhängigen Flügel (2) jeweils an ihrer Unterseite zwei Befestigungsstifte (20, 31) enthalten, die zueinander im wesentlichen diagonal angeordnet und vorgesehen sind, sich unter den horizontalen Anschlägen (15) anzuordnen.

4. Vorrichtung nach Anspruch 1, **dadurch gekennzeichnet, daß** die Bedienungsflügel (2) jeweils einerseits unter einem Rand und parallel zu diesem und zur Unterseite zwei Verschlußfedern (21), deren Riegel (22) in Schließbleche (13) eingeführt werden können, die unter der Zarge (1) angebracht sind, und andererseits unter dem anderen, zu ersterem parallelen Rand auf dessen Unterseite und quer zu diesem Rand Befestigungsstifte (23) enthalten, die in der Lage sind, entweder bei dem am Ende befindlichen abhängigen Flügel (2) in unter der Zarge (1) angebrachte Schließbleche (14) gesteckt zu werden oder bei den anderen abhängigen Flügeln (2) und dem Bedienungsflügel (3) unter dem benachbarten abhängigen Flügel (2) unter einer Anschlagleiste (24) ergriffen zu werden, die unter dem Rand angeordnet ist, der die Verschlußfedern (21) enthält.

5. Vorrichtung nach Anspruch 1, **dadurch gekennzeichnet, daß** der Bedienungsflügel (3) und die abhängigen Flügel (2), die aus einer Vereinigung von zwei Halbplatten (33, 34, 25, 26) mit im wesentlichen dreieckiger Form bestehen, unter jeder der Halbplatten (25, 26) der abhängigen Flügel (2) und einer (34) der Halbplatten (33, 34) des Bedienungsflügels einerseits unter ihrem diagonalen Rand einen Befestigungsstift (27, 28, 37), der vorgesehen ist, unter der benachbarten Halbplatte (26, 25, 33) ergriffen zu werden, wodurch es möglich wird, den Bedienungsflügel (3) oder den abhängigen Flügel (2) zusammenzusetzen, und andererseits unter dem Seitenrand, der vorgesehen ist, auf der Zarge (1) zu ruhen, einen Verriegelungsstift (38) enthalten, der durch Gleiten unter den horizontalen Anschlägen ergriffen wird, die an der Zarge (1) angeschweißt sind, wobei die Halbplatte (33) am Ende des Bedienungsflügels außer einem Riegel (35) und einem Verriegelungsstift (36), dessen Achse senkrecht zu der des Riegels (35) steht, ein Bedienungsschloß (30) enthält.

## Claims

1. Device for locking an access trap to underground galleries and works in civil engineering consisting of at least one leaf, characterised in that on the one hand a so-called service leaf (3) is equipped with a lock (30) which can be operated from outside by means of a key, and in that on the other hand the said service leaf (3) and the other leaf or leaves (2), referred to as slave leaves, have means (20, 31, 21, 23, 32, 27, 28, 37, 38) which, in association with the other slave leaves or with the fixed frame (1) of the works, enable the said slave leaves (2) to be secured to each other or to the frame, so that the said slave leaves (2) can be removed on the one hand only after unlocking and removal of the said service leaf (3) and on the other hand only after relative sliding of at least one slave leaf with respect to the fixed frame (1), so that the said means (20, 31, 21, 23, 32, 27, 28, 37, 38) are disconnected from the anchoring points (11, 12, 13, 14, 15) provided on the fixed frame (1).

2. Device according to Claim 1, characterised in that the fixed frame (1) has, in the rebate edge (10) of its longitudinal sides, housings (12) situated in line with inclined planes (11), and the service (3) and slave (2) leaves each have, at their bottom face, positions substantially on a diagonal with respect to each other, two anchoring fingers (20, 31) intended to be introduced into the said housings (12) by sliding of the said leaves (2, 3) on the rebate edges (10).

3. Device according to Claim 1, characterised in that horizontal stops (15) are welded to the fixed frame (1) and the service (3) and slave (2) leaves each have, at their bottom face, positioned substantially on a diagonal with respect to each other, two anchoring fingers (20, 31) intended to come to be positioned underneath the said horizontal stops (15).

4. Device according to Claim 1, characterised in that the service leaves (2) each have on the one hand, under an edge, parallel to the said edge and to its bottom face, two snap bolts (21) whose latches (22) can be introduced into keepers (13) formed below the fixed frame (1) and on the other hand, under the other edge, parallel to the first, at its bottom face and perpendicular to the said edge, anchoring fingers (23) able to be either, for the end slave leaf (2), introduced into keepers (14) formed under the fixed frame (1) or, for the other slave (2) and service (3) leaves, engaged under the adjacent slave leaf (2), underneath a flat (24) disposed under its edge comprising the spring bolts (21).

5. Device according to Claim 1, characterised in that the service (3) and slave (2) leaves which are formed by the connection of two half-slabs (33, 34, 25, 26) with a substantially triangular shape, have, under each of the said half-slabs (25, 26), slave leaves (2) and one (34) of the half-slabs (33, 34) of the service leaf, on the one hand under their diagonal edge an anchoring finger (27, 28, 37) intended to be engaged under the adjacent half-slab (26, 25, 33), making it possible to reconstitute the service (3) or slave (2) leaf, and on the other hand, under the lateral edge intended to rest on the fixed frame (1), a locking finger (38) which is engaged by sliding under horizontal stops welded to the said fixed frame (1), the end half-slab (33) of the service leaf having a lock (30) operating, in addition to a latch (35), a locking finger (36) with its axis perpendicular to that of the said latch (35).
